# EUROPÄISCHE PATENTSCHRIFT

(11) **EP 0 420 879 B1**
(45) Veröffentlichungstag und Bekanntmachung des Hinweises auf die Patenterteilung: **02.11.1994**
(21) Anmeldenummer: 89906720.1
(22) Anmeldetag: 16.06.1989
(51) Int. Cl.: H01R 43/052, H05K 13/06

(54) **VORRICHTUNG ZUM KONTAKTIEREN UND VERLEGEN VON LEITUNGEN**
DEVICE FOR CONNECTING UP AND LAYING WIRES
DISPOSITIF DE MISE EN CONTACT ET DE POSE DE LIGNES

(30) Priorität: 18.06.1988 DE 3820636
(43) Veröffentlichungstag der Anmeldung: 10.04.1991
(73) Patentinhaber: MERZ METALL- UND KUNSTSTOFFVERARBEITUNGS GMBH, D-60489 Frankfurt (DE)
(72) Erfinder: EMMERICH, Herbert, D-7050 Waiblingen (DE)
(74) Vertreter: Weber, Dieter, Dr.
(86) Internationale Anmeldenummer: DE8900400
(87) Internationale Veröffentlichungsnummer: WO8912919

(56) Entgegenhaltungen:
- EP-A- 0 116 475
- EP-A- 0 174 823
- EP-A- 0 199 653
- DE-A- 3 611 805
- FR-A- 2 546 705

## Beschreibung

Beschrieben wird eine Vorrichtung zum Kontaktieren und Verlegen von Leitungen mittels einer mehrachsigen Positioniereinheit, bei der das Kabel in einem Verlegerohr geführt ist, und von einer Vorschubeinheit vorgeschoben wird.

Derartige Vorrichtungen sind aus EP-A- 116 475 und DE-A- 3 611 805 bereits bekannt.

Bislang ist keine praxisgerechte Vorrichtung zum automatisierten Kontaktieren und Verlegen von Leitungen insbesondere mit sog. Crimpkontakten bekannt. Lediglich Pilotanlagen sind vereinzelt bekannt geworden, die sich jedoch in der industriellen Praxis nicht durchgesetzt haben.

Bei den Pilotanlagen der Firmen UNIMATION und VEKTRONICs treten insbesondere Probleme beim Speichern der Kabel mit angeschlagenem Crimpkontakt und im Handhaben der (biegeschlaffen) Kabel auf.

Lediglich für die Herstellung von Kabelbäumen mit "Schneid/Klemm-Verbindern" unter Verwendung von Kabeltrommeln sind praxisgerechte Lösungen durch Anmeldungen dieser Anmelderin bekannt geworden.

Der Erfindung liegt die Aufgabe zugrunde, eine praxisgerechte Vorrichtung zum Kontaktieren und Verlegen von Leitungen mittels einer mehrachsigen Positioniereinheit anzugeben, bei der keinerlei Einschränkungen hinsichtlich der Kabelkontakte gegeben sind, d.h. eine Vorrichtung, die nicht nur die Herstellung von Kabelbäumen mit sog. Schneid/Klemm-Verbindern, sondern auch die Herstellung von Kabelbäumen beispielsweise mit sog. Crimpkontakten erlaubt

Eine erfindungsgemäße Lösung dieser Aufgabe ist mit ihren Weiterbildungen in den Patentansprüchen gekennzeichnet.

Überraschenderweise gelingt eine Lösung dieser Aufgabe dadurch, daß von einer Vorrichtung ausgegangen wird, wie sie in Anmeldungen der selben Anmelderin, in denen die Herstellung von Kabelbäumen in Schneid/Klemmtechnik im Vordergrund steht, beschrieben sind, und diese gattungsgemäße Vorrichtung durch die Kombination folgender Merkmale weitergebildet wird:
- die Vorrichtung weist einen Backengreifer auf, dessen Greiferbacken in der Backenebene verlaufende Ausnehmungen aufweisen, die das Verlegerohr bilden,
- die Vorschubeinheit ist in die Greiferbacken integriert und umsteuerbar,
- an den Enden des Verlegerohrs sind Formelemente vorgesehen, die beim Einziehen des Kabels in das Verlegerohr einen Kontakt zentrieren.

Weiterbildungen der Erfindung sind in den Unteransprüchen gekennzeichnet:

Beispielsweise kann gemäß Anspruch 2 das Verlegerohr eine Aufweitung aufweisen, die zur Wirrgut-Speicherung des Kabels dient. Diese Aufweitung ist bevorzugt "birnenförmig" ausgebildet.

Ferner sind gemäß Anspruch 4 beidseits der Aufweitung je eine Vorschubeinheit vorgesehen.

Weiterhin kann nach Anspruch 5 in Vorschubrichtung des Kabels vor dem Verlegerohr eine weitere Einheit mit einer weiteren Vorschubeinheit und einer Kabel-Ablängeinheit vorgesehen, und der Backengreifer gegenüber der weiteren Einheit schwenkbar sein (Anspruch 5).

Diese weitere Einheit kann gemäß Anspruch 6 zusätzlich eine Kabel-Klemmeinheit aufweisen.

Ferner können die Vorschubeinheiten ein Reibrad und ein angetriebenes Rad aufweisen, das mittels einer Beaufschlagungseinheit in Richtung auf das Reibrad beaufschlagbar ist.

### Kurze Beschreibung der Zeichnung

Die Erfindung wird nachstehend anhand von Ausführungsbeispielen ohne Beschränkung des allgemeinen Erfindungsgedankens unter Bezugnahme auf die Zeichnung näher beschrieben, in der zeigen:
- Fig. 1a und 1b: verschiedene Ansichten eines ersten Ausführungsbeispiels der Erfindung, und
- Fig. 2a und 2b: verschiedene Ansichten eines zweiten Ausführungsbeispiels.

### Beschreibung von Ausführungsbeispielen

Beide Ausführungsbeispiele weisen übereinstimmend einen Werkzeugwechselflansch 1 und einen Parallelbackengreifer 5 auf.

Der Werkzeugwechselflansch 1 ist in an sich bekannter Weise die Schnittstelle zwischen einer Handhabungs- bzw.

Positioniereinrichtung, beispielsweise einem Industrieroboter, und dem eigentlichen Werkzeug und sorgt für die Übertragung der (elektrischen, pneumatischen und/oder hydraulischen) Energie sowie für die Übertragung der verschiedenen Steuersignale von der Steuerung zum Werkzeug bzw. der Sensorsignale vom Werkzeug zur Steuerung.

Der Parallelbackengreifer 5 weist zwei Greiferbacken 5′ und 5˝ auf, die bei an einem Zwischenflansch 51 angelenkt sind. Jeder Greiferbacken weist eine "senkrecht zur Bewegungsrichtung" der Backen verlaufende Ausnehmung 52′ bzw. 52˝ auf, die ein Verlegerohr 520 bilden, dessen Durchmesser größer als der Durchmesser des größten zu verlegenden Kabels ist.

Bei dem in Fig. 1 dargestellten Ausführungsbeispiel weisen die Ausnehmungen 52 etwa mittig eine "birnenförmige" Aufweitung 53, deren Funktion noch erläutert wird. Beidseits der Aufweitung 53 sind Kabel-Vorschubeinhelten 54 (mit ′ und ˝ bezeichnet) vorgesehen, die jeweils aus einem in einem Greiferbacken angeordneten Reibrad 55 und einem von einem umsteuerbaren Elektromotor 56 angetriebenen Antriebsrad 57 bestehen, das von einem Pneumatikzylinder 58 in Richtung auf das "Verlegerohr" vorspannbar ist.

Bei dem in Fig. 2 dargestellten Ausführungsbeispiel ist lediglich eine Vorschubeinheit 54 vorgesehen, bei der exemplarisch als Verbindung zwischen dem Motor 56 und dem Antriebsrad 57 ein Keilriemen 59 dargestellt ist.

Ferner sind bei dem in Fig. 2 dargestellten Ausführungsbeispiel eine weitere Einheit mit einem Kabelführungsrohr 20 vorgesehen, die aus einer Kabel-Klemmeinheit 2 mit einem Klemmelement 21, einer weiteren Kabel-Vorschubeinheit 3, die ebenfalls Elemente 55 bis 59 aufweisen kann, und einer Ablängeinheit 4 mit einem beispielsweise von einer Pneumatikeinheit 41 betätigbaren Ablängelement 42 mit einem Gegenelement 43 besteht.

Die Kabel-Klemmeinheit 2 dient zum Festklemmen eines nicht dargestellten Kabels, so daß dieses nicht durch die Bewegung des Werkzeugs herausgezogen werden kann.

Die Ablängeinheit 4 dient zum Abschneiden des Kabels an einer definierten Stelle, während die Vorschubeinheit 3 zum Fördern des Kabels in der weiteren Einheit dient.

Der Parallelbackengreifer 5 ist bei dem in Fig. 2 gezeigten Ausführungsbeispiel mittels eines Hubzylinders 7 gegenüber der weiteren Einheit um wenigstens 90° schwenkbar.

Die Enden des Verlegerohrs 520 weisen bei beiden Ausführungsbeispielen (teilbare) Formelemente 8 auf, die das "zentrierte" Einziehen eines Kontakts, beispielsweise eines Crimpkontakts erlauben. Die Formelemente 8 können beispielsweise mittels einer Schwalbenschwanzführung austauschbar sein, um durch das Einwechseln entsprechender "kontaktspezifischer Formelemente" auch Kabelbäume mit unterschiedlichen Kontaktelementen montieren zu können. Durch entsprechende Gestaltung der Formelemente 8, die insbesondere über die Kontur der Greifer vorspringen können, ist es möglich, auch komplizierte mehrpolige Stecker ohne Kollisionsprobleme zu bestücken.
Im folgenden soll zunächst ein Verlegevorgang mit dem in Fig. 1 dargestellten Werkzeug und dann mit dem in Fig. 2 dargestellten Werkzeug beschrieben werden:

Dabei soll bei beiden Werkzeugen davon ausgegangen werden, daß ein Industrieroboter, ein Werkzeugmagazin mit Werkzeugen, ein Verlegebrett mit Verlegehilfen und Steckergehäusen sowie eine Anschlagmaschine mit an sich bekannter Ausbildung zur Verfügung stehen.

### 1. Ausführungsbeispiel

Der Roboter wechselt das Werkzeug über den Wechselflansch 1 aus einem Magazin ein und positioniert dieses vor einer Kabelzuführungseinheit mit an sich bekannter Ausbildung.

Bei geschlossenem Parallelbackengreifer 5 wird das Kabel in das gebildete Verlegerohr 520 eingeführt. Durch Betätigung des Pneumatikzylinders 58 wird das Kabel zwischen Reibrad 55′ und Gegenrolle 57 eingeklemmt. Bei nicht eingeschaltetem Motor 56˝ ist das Kabel hierdurch in seiner Lage fixiert.

Über den in der Zeichnung rechts befindlichen nicht näher dargestellten Elektromotor 56′ wird das Kabel von der Speicherspitze her in den Speicher 57 eingelagert. Dies geschieht dadurch, daß der Pneumatikzylinder 58 die Antriebsrolle 57 gegen das Reibrad 55 preßt und der Elektromotor 56 zugeschaltet wird.

Bedingt durch die Form der "birnenförmigen" Aufweitung legt sich das vorgeschobene Kabel an die Wandung der Aufweitung an. Wenn sich die gewünschte Kabellänge in dem Werkzeug befindet, wird das Kabel in der nicht gezeigten Kabelbereitstellungseinrichtung abgeschnitten.

Anschließend wird das Kabel noch so weit gefördert, daß es noch ein definiertes Stück aus dem Werkzeug herausragt.

Die Positioniereinheit verfährt nun mit dem Werkzeug und dem in dem Werkzeug gespeicherten Kabel zu einer Abisoliermaschine, die die beiden aus dem Verlegerohr herausragenden Kabelenden abisoliert. Die abisolierten Kabelenden werden anschließend mit Kontakten, insbesondere Crimpkontakten versehen.

Nun werden die beiden Elektromotore 56 der Vorschubeinheiten 54 zugeschaltet und die beiden Kabelenden mit den Crimpkontakten in die Formelemente 8 an den Enden des Verlegerohrs hineingezogen.

Der Roboter verfährt nun zum ersten Steckergehäuse und fügt den zentrierten Kontakt. Durch den auf dieser Seite angeordneten Elektromotor wird der Kontakt vollständig eingeschoben. Um sicherzustellen, daß der Kontakt im Stekkergehäuse eingerastet ist, wird die Drehrichtung des Motors umgesteuert, so daß eine Zugkraft auf das Kabel wirkt. Beispielsweise durch die Stromaufnahme des Motors kann erkannt werden, ob der Kontakt im Steckergehäuse eingerastet ist.

Der Roboter verlegt nun das Kabel entsprechend der ihm vorgegebenen Bahn. Zum Verlegen kann das Werkzeug von dem Roboter um 90° gekippt werden, so daß das Verlegerohr senkrecht zum Verlegebrett steht.

Während des Verlegevorgangs wird der zugeordnete Fördermechanismus entspannt, so daß das Kabel aus dem Speicher herausgezogen wird.

Der Fügevorgang beim zweiten Kabelende erfolgt dann wie vorstehend beschrieben.

Nach dem Fügen beider Kontakte wird der Greifer geöffnet. so daß sich das Verlegerohr entlang seiner Längsachse öffnet und das Kabel freigibt.

Der Roboter kann nun ein neues Kabel aufnehmen oder ein neues gleichartiges Werkzeug einwechseln, in dem in dem Bereitstellungsmagazin bereits ein Kabel eingezogen worden ist.

### 2. Ausführungsbeispiel

Zuerst wechselt der Roboter das Werkzeug ein, bei dem sich bereits ein Kabel im Kabelschacht der "weiteren Einheit" befindet, das durch die Kabelklemmeinheit 2 am Herausrutschen aus dem Schacht gehindert wird.

Nun wird der Pneumatikzylinder der Kabelvorschubeinheit 3 betätigt, so daß das Antriebsrad an das Reibrad angepreßt wird. Durch Ansteuern des Elektromotors wird das Kabel durch die Ablängeinheit in das Verlegerohr des Greifers 5 gefördert. Der Durchmesser des Verlegerohrs ist so bemessen, daß das Kabel im Verlegerohr Spiel hat.

Nachdem das Kabel ein definierte Stück gefördert worden ist, erreicht das vordere Kabelende die Vorschubeinheit im Parallelbackengreifer, die das Kabel so weit vorschiebt, daß es ein definiertes Stück aus dem Verlegerohr ragt.

Der Roboter verfährt nun zu einer Abisolier- und Anschlagmaschine, die das überstehende Kabelende mit einem Kontakt versieht. Durch Umsteuern des Elektromotors wird der Kontakt in das Formelement eingezogen und zentriert.

Anschließend verfährt der Roboter zu einem ersten Steckergehäuse und fügt den zentrierten Kontakt. Durch den auf dieser Seite angeordneten Elektromotor wird der Kontakt vollständig eingeschoben. Um sicherzustellen, daß der Kontakt im Steckergehäuse eingerastet ist, wird die Drehrichtung des Motors umgesteuert, so daß eine Zugkraft auf das Kabel wirkt. Beispielsweise durch die Stromaufnahme des Motors kann erkannt werden, ob der Kontakt im Steckergehäuse eingerastet ist.

Der Fügevorgang kann sowohl in horizontaler als auch in vertikaler Lage des Verlegevorgangs durchgeführt werden. Dabei ist es möglich, den Greifer gegenüber der weiteren Einheit entsprechend zu "kippen".

Der Roboter verlegt nun das Kabel entsprechend der ihm vorgegebenen Bahn. Dabei wird das Kabel durch das Werkzeug "durchgezogen".

Nach dem Verlegen wird das Kabel durch den Klemmechanismus 2 festgeklemmt und durch die Ablängeinrichtung 3 abgeschnitten.

Das Kabel ist dabei durch die Vorschubeinheit 4 in dem Greifer in seiner Lage gesichert und wird soweit gefördert, daß es ein definiertes Stück aus dem Verlegerohr herausragt. Das Kabel wird nun wie zuvor beschrieben mit einem Kontakt versehen; dieser Kontakt wird anschließend durch Umsteuern des Elektromotors wiederum "zentriert".

Der sich anschießende Fügevorgang wird ebenfalls mit einem "Zugtest" abgeschlossen. Nach Beendigung des Fügevorgangs wird der Greifer geöffnet und so das Kabel freigegeben.

Anschließend kann das nächste Kabel in gleicher Weise verlegt werden.

## Patentansprüche

1. Vorrichtung zum Kontaktieren und Verlegen von Leitungen mittels einer mehrachsigen Positioniereinheit, bei der das Kabel in einem Verlegerohr (520) geführt ist und von einer Vorschubeinheit (54) vorgeschoben wird,
**gekennzeichnet** durch die Kombination folgender Merkmale:
- die Vorrichtung weist einen Backengreifer (5) auf, dessen Greiferbacken (5′, 5˝) in der Backenebene verlaufende Ausnehmungen (52′, 52˝) aufweisen, die das Verlegerohr (520) bilden,
- die Vorschubeinheit (54) ist in die Greiferbacken (5′, 5˝) integriert und umsteuerbar,
- an den Enden des Verlegerohrs (520) sind Formelemente (8) vorgesehen, die beim Einziehen des Kabels in das Verlegerohr (520) einen Kontakt zentrieren.

2. Vorrichtung nach Anspruch 1,
dadurch **gekennzeichnet**, daß das Verlegerohr (520) eine Aufweitung (53) aufweist, die zur Wirrgut-Speicherung des Kabels dient.

3. Vorrichtung nach Anspruch 2,
dadurch **gekennzeichnet,** daß die Aufweitung (53) "birnenförmig" ist.

4. Vorrichtung nach Anspruch 2 oder 3,
dadurch **gekennzeichnet**, daß beidseits der Aufweitung (53) eine Vorschubeinheit (54′, 54˝) vorgesehen ist.

5. Vorrichtung nach Anspruch 1,
dadurch **gekennzeichnet**, daß in Vorschubrichtung des Kabels vor dem Verlegerohr (520) eine weitere Einheit (2, 3, 4) mit einer weiteren Vorschubeinheit (3) und einer Kabel-Ablängeinheit (4) vorgesehen ist, und
daß der Backengreifer (5) gegenüber der weiteren Einheit schwenkbar ist.

6. Vorrichtung nach Anspruch 5,
dadurch **gekennzeichnet**, daß die weitere Einheit (2, 3, 4) zusätzlich eine Kabel-Klemmeinheit (2) aufweist.

7. Vorrichtung nach einem der Ansprüche 1 bis 6,
dadurch **gekennzeichnet**, daß die Vorschubeinheiten (3, 54) ein Reibrad (55) und ein angetriebenes Rad (57) aufweisen, das mittels einer Beaufschlagungseinheit (58) in Richtung auf das Reibrad (55) vorspannbar ist.

8. Vorrichtung nach Anspruch 7,
dadurch **gekennzeichnet,** daß die Beaufschlagungseinheit (58) ein Pneumatikzylinder ist.

9. Vorrichtung nach Anspruch 7 oder 8,
dadurch **gekennzeichnet**, daß ein umsteuerbarer Elektromotor (56) das angetriebene Rad (57) antreibt.

10. Vorrichtung nach einem der Ansprüche 1 bis 9,
dadurch **gekennzeichnet**, daß der Backengreifer (5) ein Parallelbackengreifer (5′, 5˝) ist.

11. Vorrichtung nach einem der Ansprüche 1 bis 10,
dadurch **gekennzeichnet**, daß an den Enden des durch die Greiferbacken (5′, 5˝) gebildeten Verlegerohrs (520) Formelemente (8) zur Zentrierung der Kontakte vorgesehen sind.

12. Vorrichtung nach Anspruch 11,
dadurch **gekennzeichnet**, daß die Formelemente austauschbar sind.

## Claims

1. Device for contacting and laying of cables by means of a multi-axis positioning element with which the cable is inserted in a laying tube (520) and is pushed forwards by a pushing element (54), characterised by the combination of the following features:
- the device is provided with a jaw grip (5), the gripping jaws (5′, 5˝) of which are provided with recesses (52′, 52˝) running along the plane of the jaws, which form the laying tube (520),
- the pushing element (54) is integral with the gripping jaws, and is reversible,
- forming elements (8) are provided at the ends of the laying tube (520), which centre a contact when the cable is being pushed through the laying tube (520).

2. Device according to claim 1, characterised in that the laying tube (520) is provided with a widening (53) which serves as coil storage.

3. Device according to claim 2, characterised in that the widening (53) is "pear-shaped".

4. Device according to claim 2 or 3, characterised in that on both sides of the widening (53) a pushing element (54′, 54˝) is provided.

5. Device according to claim 1, characterised in that in front of the laying tube (520), the pushing element for the cable is provided with a further element (2, 3, 4) with a further pushing element (3) and a cable-cutting element (4), and in that the jaw grip (5) is pivotable with respect to the further element.

6. Device according to claim 5, characterised in that the further element (2, 3, 4) is additionally provided with a cable clamping element (2).

7. Device according to one of claims 1 to 6, characterised in that the pushing elements (3, 54) are provided with a friction wheel (55) and a driven wheel (57) which can be prestressed in the direction of the friction wheel (55) by means of a pressure element (58).

8. Device according to claim 7, characterised in that the pressure element (58) is a pneumatic cylinder.

9. Device according to claim 7 or 8, characterised in that a reversible electric motor (56) drives the driven wheel (57).

10. Device according to one of claims 1 to 9, characterised in that the jaw grip (5) is a parallel jaw grip (5′, 5˝)

11. Device according to one of claims 1 to 10, characterised in that on the ends of the laying tube formed by the gripping jaws, forming elements for centring the contacts are provided.

12. Device according to claim 11, characterised in that the forming elements are replaceable.

## Revendications

1. Dispositif pour mettre en contact et poser des lignes à l'aide d'une unité de positionnement multiaxes, dans lequel le câble est guidé dans un tube de pose (520) et est poussé vers l'avant par une unité d'avance (54), caractérisé par la combinaison des éléments caractéristiques suivants :
- le dispositif comporte un grappin à mâchoires (5), dont les mâchoires (5′, 5˝) possèdent des évidements (52′, 52˝) courant dans le plan des mâchoires et qui forment le tube de pose (520),
- l'unité d'avance (54) est intégrée dans les mâchoires (5′, 5˝) et est réversible,
- on prévoit aux extrémités du tube de pose (520) des éléments de forme (8), qui centrent un contact quand le câble est inséré dans le tube de pose (520).

2. Dispositif selon la revendication 1, caractérisé en ce que le tube de pose (520) comporte un évidement (53) servant à entreposer le câble emmêlé.

3. Dispositif selon la revendication 2, caractérisé en ce que l'évidement (53) est en forme de poire.

4. Dispositif selon la revendication 2 ou 3, caractérisé en ce qu'on prévoit un dispositif d'avance (54′, 54˝), des deux côtés de l'évasement (53).

5. Dispositif selon la revendication 1, caractérisé en ce qu'on prévoit dans le dispositif d'avance du câble, en avant du tube de pose (520), une autre unité (2, 3, 4) comportant une autre unité d'avance (3) et une unité de mise à la longueur du câble (4), et en ce que le grappin (5) peut pivoter par rapport à l'autre unité.

6. Dispositif selon la revendication 5, caractérisé en ce que l'autre unité (2, 3, 4) comporte en outre une unité de serrage du câble (2).

7. Dispositif selon l'une des revendications 1 à 6, caractérisé en ce que les unités d'avance (3, 54) comportent une roue de friction (55) et une roue menée (57), qui, à l'aide d'un organe de manoeuvre (58) peut être pré-tendue dans la direction de la roue de friction (55).

8. Dispositif selon la revendication 7, caractérisé en ce que l'organe de manoeuvre (58) est un vérin pneumatique.

9. Dispositif selon la revendication 7 ou 8, caractérisé en ce qu'un moteur électrique réversible (56) entraîne la roue menée (57).

10. Dispositif selon l'une des revendications 1 à 9, caractérisé en ce que le grappin à mâchoires (5) est un grappin à mâchoires parallèles (5′, 5˝).

11. Dispositif selon l'une des revendications 1 à 10, caractérisé en ce qu'on prévoit aux extrémités du tube de pose (520) formé par les mâchoires (5′, 5˝) des éléments de forme (8) destinés à centrer les contacts.

12. Dispositif selon la revendication 11, caractérisé en ce que les éléments de forme sont interchangeables.
